# EUROPÄISCHE PATENTSCHRIFT

(11) **EP 0 059 473 B1**
(45) Veröffentlichungstag und Bekanntmachung des Hinweises auf die Patenterteilung: **13.02.1985**
(21) Anmeldenummer: 82101600.3
(22) Anmeldetag: 02.03.1982
(51) Int. Cl.: D01H 11/00

(54) **Verfahrbare Reinigungsvorrichtung für Streckwerke an Spinn- und Zwirnmaschinen**
Travelling cleaning arrangement for drawing frames of spinning and twisting machines
Dispositif de nettoyage mobile pour trains d'étirage de machines à filer et à retordre

(30) Priorität: 04.03.1981 DE 3108180
(43) Veröffentlichungstag der Anmeldung: 08.09.1982
(73) Patentinhaber: Rümmele, Winfried, A-6700 Bürs (AT)
(72) Erfinder: Rümmele, Winfried, A-6700 Bürs (AT)
(74) Vertreter: Splanemann, Rainer, Dipl.-Ing.

## Beschreibung

Die Erfindung bezieht sich auf eine verfahrbare Reinigungsvorrichtung für Streckwerke an Spinn- und Zwirnmaschinen, insbesondere Vorspinn- bzw. Ringspinnmaschinen, der im Oberbegriff von Anspruch 1 angegebenen Art.

Bei einer bekannten, auf Schienen verfahrbaren Vorrichtung zum pneumatischen Abblasen und Absaugen von Faserflug (US-A-3486184) sind Blasdüsen und Saugöffnungen vorgesehen, die die Arbeitsstelle bestreichen. Dabei wird der beispielsweise im Bereich des Streckwerks entstehende und abgelagerte Faserflug aufgewirbelt und fällt auf darunterliegende Maschinenteile und besonders den Boden. Von diesem wird der Faserflug mittels Saugmundstücken aufgenommen, die an langen Saugrüsseln vorgesehen sind, die von dem Reinigungsaggregat herabhängen, das oberhalb der Spinnereimaschine verfahrbar ist.

Es ist deshalb Aufgabe der vorliegenden Erfindung, Faserflug und Staub im Arbeitsbereich des Streckwerks zu konzentrieren und unmittelbar abzuführen.

Zur Lösung dieser Aufgabe werden bei der Reinigungsvorrichtung nach dem Oberbegriff von Anspruch 1 erfindungsgemäß die kennzeichnenden Merkmale vorgeschlagen.

Hierdurch wird der Vorteil erreicht, daß Faserflug und Staub innerhalb des Arbeitsbereichs des Streckwerks konzentriert werden und beim Abblasen nicht mehr auf den Boden der Werkshalle oder Maschinenteile fallen, die sich wie die Ringbank unterhalb des Streckwerks bzw. der Streckwerkbank befinden. Dadurch wird gleichzeitig verhindert, daß Staub und Faserflug aus dem unmittelbaren Arbeitsbereich des Streckwerks nach oben oder zu den Seiten hin austreten können. Erfahrungsgemäß entsteht am Streckwerk der meiste Faserflug, der sich u. a. auf der Streckwerkbank ablagert, wenn die Reinigungsvorrichtung gerade ein anderes Streckwerk säubert. Der von der Blasdüse abgegebene, auf die Walzen des Streckwerks gerichtete Luftstrahl kann ziemlich stark ausgelegt sein, da der durch ihn gelöste Faserflug nach außen unmittelbar in die beiderseits angeordneten Saugmundstücke geleitet wird. Der zentrale Putzstrahl und das Streckwerk sind damit allseitig von sperrenden Luftschleiern umschlossen.

Vorteilhafte Ausgestaltungen der Erfindung sind in den Unteransprüchen unter Schutz gestellt.

In der Zeichnung ist ein Ausführungsbeispiel der Erfindung wiedergegeben, das anhand der nachfolgenden Beschreibung näher erläutert wird. Es zeigt
Fig. 1 eine Ringspinnmaschine mit der Reinigungsvorrichtung,
Fig. 2 einen Schnitt gemäß Linie II-II in Fig. 1, wobei die Ringspinnmaschine fortgelassen ist und
Fig. 3 einen Schnitt gemäß Linie 111-111 in Fig. 1.

Eine in Fig. 1 im Querschnitt dargestellte Ringspinnmaschine 10 ist mit Streckwerken 11 versehen. Oberhalb der Ringspinnmaschine 10 sind Schienen 12 angeordnet, auf denen ein Reinigungsaggregat 13 in Längsrichtung der Ringspinnmaschine 10 verfahrbar ist. Das Reinigungsaggregat 13 ist in bekannter Weise zweiseitig ausgebildet und hat demgemäß auf beiden Seiten der Ringspinnmaschine 10 herabhängende Blasschläuche 14 und 15 sowie Saugschläuche 16 und 17.

Der Blasschlauch 14 ist mit Schlitzdüsen 18 und 19 versehen, die oberhalb und unterhalb des Arbeitsbereichs des Streckwerks 11 einen nicht dargestellten horizontalen, fächerförmigen Luftschleier erzeugen. Der fächerförmige Luftschleier hat vorzugsweise einen Öffnungswinkel, der so bemessen ist, daß mindestens zwischen den sich auf beiden Seiten der Ringspinnmaschine 10 gegenüberliegenden Saugschläuchen 16 bzw. 17 oberhalb und unterhalb des Arbeitsbereichs des Streckwerks 11 Sperrluftschleier gebildet sind.

Oberhalb und/oder unterhalb des zwischen den Schlitzdüsen 18 und 19 liegenden Abschnitts kann der Blasschlauch 14 weitere kleinere Blasdüsen 20 aufweisen.

Der Blasschlauch 15 ist wesentlich kürzer ausgebildet als der Blasschlauch 14 und mündet in einen verstellbaren Kugelkopf 21, der eine Blasdüse 22 trägt. Die Blasdüse 22 ist derart ausgebildet und angeordnet, daß sie einen starken flachen Luftstrahl abgibt, der sich im wesentlichen senkrecht zu den horizontalen Luftschleiern der Schlitzdüsen 18 und 19 erstreckt und etwa im Zentrum der horizontalen Luftschleier angeordnet ist. Zu diesem Zweck befindet sich der Blasschlauch 15 in unmittelbarer Nähe des Blasschlauchs 14 zwischen den beiden Saugschläuchen 16 und 17.

Jeder der Saugschläuche 16 und 17 ist mit mindestens einem Saugmundstück 23 versehen. Bei dem dargestellten Ausführungsbeispiel sind im unteren Bereich des Streckwerks 11 jeweils zwei Saugmundstücke 23 vorgesehen, die höhenmäßig und auf dem Umfang der Saugschläuche 16 und 17 gegenüber einander etwas versetzt sind. Die in Richtung des Streckwerks 11 gerichteten Saugmundstücke 23 nehmen dabei den Faserflug aus dem Zentrum auf, während die etwas nach außen weisenden Saugmundstücke die Randbereiche der fächerförmigen Sperrluftschleier erfassen.

Wie aus Fig. 1 ersichtlich, kann das freie Ende des kürzeren Blasschlauchs 15 in Richtung der Streckwerke 11 geneigt sein. Der aus dem Blasschlauch 15 bzw. der Blasdüse 22 austretende flache Putzluftstrahl reinigt unmittelbar die Walzen des Streckwerks und wird mit Staub und Faserflug beladen in Richtung der seitlichen Saugschläuche 16 und 17 abelenkt, wo er in die Saugmundstücke 23 eintritt, ohne daß Staub oder Faserflug den unteren Sperrluftschleier der Schlitzdüse 19 passieren können. Auf diese Weise kann die Austritts- bzw. Arbeitsgeschwindigkeit der aus der Düse 22 austretenden Luft gesteigert werden, ohne daß die Gefahr besteht, daß Staub und/oder Faserflug auf die darunter befindlichen Maschinenteile, wie beispielsweise die Ringbank, und den Boden der Werkshalle geblasen werden und sich dort ablagern können. Gleichwohl sind an den unteren freien Enden der Saugschläuche 16 und 17 Saugmundstücke 24 vorgesehen, die den Boden 25 bestreichen und Staub und Faserflug aufnehmen, die durch die Blasdüsen 20 von der Ringspinnmaschine 10 abgeblasen worden sind.

Die Saugmundstücke 23 sind möglichst weit an die Streckwerke 11 herangeführt. Ihre Mündungen sind jedoch derart angeordnet, daß - wie aus Fig. 1 ersichtlich - die Reinigungsvorrichtung über die Maschinengehäuse 26 am Ende der Ringspinnmaschine 10 hinaus verfahren werden kann, um beispielsweise eine benachbarte Ringspinnmaschine zu bedienen.

Die Saugmundstücke 23 sind zweckmäßigerweise unmittelbar oberhalb der unteren Schlitzdüse 19 angeordnet.

Es können zwischen den Schlitzdüsen 18 und 19 auch noch weitere Saugmundstücke 23 an den Saugschläuchen 16 und 17 angeordnet sein.

## Patentansprüche

1. Verfahrbare Reinigungsvorrichtung für Streckwerke an Spinn- und Zwirnmaschinen, insbesondere Vorspinn- bzw. Ringspinnmaschinen, wobei im Arbeitsbereich des Streckwerks Blasdüsen und mindestens eine Saugöffnung für den Faserflug vorgesehen sind, dadurch gekennzeichnet, daß oberhalb und unterhalb des Arbeitsbereichs des Streckwerks (11) Schlitzdüsen (18, 19) angeordnet sind, die jeweils einen horizontalen Luftschleier erzeugen, daß eine Blasdüse (22) einen flachen Luftstrahl erzeugt, der sich im wesentlichen senkrecht zu den horizontalen Luftschleiern der Schlitzdüsen (18, 19) und etwa in das Zentrum zwischen diesen erstreckt, und daß beiderseits des flachen Luftstrahls der Blasdüse (22) jeweils eine Reihe von Saugmundstükken (23) vorgesehen ist.

2. Vorrichtung nach Anspruch 1, dadurch gekennzeichnet, daß die Blasdüse (22) zur Erzeugung des flachen Luftstrahls eine Schlitzdüse ist, die an einem verstellbaren Kugelkopf (21) angeordnet ist.

3. Vorrichtung nach Anspruch 1 oder 2, dadurch gekennzeichnet, daß die Schlitzdüsen (18, 19) zur Erzeugung der fächerförmigen Luftschleier an einem Blasschlauch (14) angeordnet sind, der von einem Reinigungsaggregat (13) herabhängt, das oberhalb der Maschine (10) verfahrbar ist.

4. Vorrichtung nach einem der Ansprüche 1 bis 3, dadurch gekennzeichnet, daß die Blasdüse (22) an dem freien Ende eines kürzeren Blasschlauchs (15) angeordnet ist, der ebenfalls von dem Reinigungsaggregat (13) herabhängt.

5. Vorrichtung nach einem der Ansprüche 1 bis 4, dadurch gekennzeichnet, daß von dem Reinigungsaggregat (13) Saugschläuche (16, 17) herabhängen, die beiderseits der Blasschläuche (14, 15) angeordnet sind und jeweils mindestens zwei Saugmundstücke (23) aufweisen.

6. Vorrichtung nach einem der Ansprüche 1 bis 5, dadurch gekennzeichnet, daß das oberhalb der Maschine (10) verfahrbare Reinigungsaggregat (13) zweiseitig ausgelegt ist und beiderseits der Maschine herabhängende Blasschläuche (14,15) und Saugschläuche (16,17) aufweist.

7. Vorrichtung nach den Ansprüchen 1 und 6, dadurch gekennzeichnet, daß die Schlitzdüsen (18, 19) zur Erzeugung der horizontalen, fächerförmigen Luftschleier auf beiden Seiten der Maschine (10) in gleicher Höhe angeordnet sind.

8. Vorrichtung nach einem der Ansprüche 1 bis 7, dadurch gekennzeichnet, daß die Schlitzdüsen (18, 19) die Blasdüse (22) und die Saugmundstücke (23) an die Streckwerke (11) herangeführt sind, jedoch der Reinigungsvorrichtung das Umfahren der Maschinengehäuse (26) an den Enden der Maschine (10) gestatten.

## Claims

1. Mobile cleaning device for drawing frames in spinning and twisting machines, in particular preparatory spinning and ring frames, wherein in the working region of the drawing frame blowing nozzles and at least one suction opening for the fibre fly are provided, characterized in that above and below the working region of the drawing frame (11) slot nozzles (18, 19) are disposed which in each case produce a horizontal air curtain, that a blowing nozzle (22) produces a flat air stream which extends substantially perpendicularly to the horizontal air curtains of the slot nozzles (18, 19) and substantially into the centre therebetween, and that on either side of the flat air stream of the blowing nozzle (22) a row of suction mouthpieces (23) is provided.

2. Device according to claim 1, characterized in that the blowing nozzle (22) for generating the flat air stream is a slot nozzle which is disposed on an adjustable ball head (21).

3. Device according to claim 1 or 2, characterized in that the slot nozzles (18,19) for generating the fan-shaped air curtain are disposed on a blowing hose (14) which hangs from a cleaning unit (13) mobile above the machine (10).

4. Device according to any one of claims 1 to 3, characterized in that the blowing nozzle (22) is disposed at the free end of a short blowing hose (15) which also hangs from the cleaning unit (13).

5. Device according to any one of claims 1 to 4, characterized in that from the cleaning unit (13) suction hoses (16, 17) hang which are disposed on either side of the blowing hoses (14, 15) and each comprise at least two suction mouthpieces (23).

6. Device according to any one of claims 1 to 5, characterized in that the cleaning unit (13) movable above the machine (10) is made bilateral and comprises blowing hoses (14, 15) and suction hoses (16,17) hanging down on both sides of the machine.

7. Device according to claims 1 and 6, characterized in that the slot nozzles (18, 19) for generating the horizontal fan-shaped air curtain are disposed on both sides of the machine (10) at the same level.

8. Device according to claims 1 to 7, characterized in that slot nozzles (18, 19), the blowing nozzle (22) and the suction mouthpieces (23) are brought up to the drawing frames (11) but permit the cleaning device to travel round the machine housing (26) at the ends of the machine (10).

## Revendications

1. Appareil de nettoyage déplaçable pour bancs d'étirage sur des métiers à filer et à retordre, en particulier des bancs à broches et des continus à anneau, des buses soufflantes et au moins une ouverture d'aspiration du duvet étant prévues dans la région de travail du banc d'étirage, caractérisé par le fait qu'au-dessus et en dessous de la région de travail du banc d'étirage (11) sont disposées des buses à fente (18,19) qui engendrent chacune un rideau d'air horizontal, qu'une buse soufflante (22) engendre un jet d'air plat qui s'étend pratiquement perpendiculairement aux rideaux d'air horizontaux des buses à fente (18,19) et à peu prés au centre entre celles-ci et que de chaque côté du jet d'air plat de la buse soufflante (22) est prévue une série d'embouts d'aspiration (23).

2. Appareil selon la revendication 1, caractérisé par le fait que la buse soufflante (22) servant à engendrer le jet d'air plat est une buse à fente qui est disposée sur une rotule réglable (21).

3. Appareil selon l'une des revendications 1 et 2, caractérisé par le fait que les buses à fente (18, 19) servant à engendrer les rideaux d'air en éventail sont disposées sur un tuyau souple soufflant (14) qui pend d'un groupe de nettoyage (13) qui peut se déplacer au-dessus de la machine (10).

4. Appareil selon l'une des revendications 1 à 3, caractérisé par le fait que la buse soufflante (22) est disposée à l'extrémité libre d'un tuyau souple soufflant plus court (15) qui pend également du groupe de nettoyage (13).

5. Appareil selon l'une des revendications 1 à 4, caractérisé par le fait que du groupe de nettoyage (13) pendent des tuyaux souples aspirants (16,17) qui sont disposés de part et d'autre des tuyaux souples soufflants (14, 15) et présentent chacun au moins deux embouts d'aspiration (23).

6. Appareil selon l'une des revendications 1 à 5, caractérisé par le fait que le groupe de nettoyage (13) pouvant se déplacer au-dessus de la machine (10) est constitué bilatéralement et présente des tuyaux souples soufflants (14, 15) et des tuyaux souples aspirants (16, 17) pendant de part et d'autre de la machine.

7. Appareil selon les revendications 1 et 6, caractérisé par le fait que les buses à fente (18, 19) servant à engendrer les rideaux d'air horizontaux en éventail sont disposées à la même hauteur des deux côtés de la machine (10).

8. Appareil selon l'une des revendications 1 à 7, caractérisé par le fait que les buses à fente (18, 19), la buse soufflante (22) et les embouts d'aspiration (23) arrivent jusqu'aux bancs d'étirage (11) mais permettent à l'appareil de nettoyage de faire le tour des carters de machine (26), aux extrémités de la machine (10).
